# EUROPÄISCHE PATENTANMELDUNG

(11) **EP 4 624 686 A1**
(43) Veröffentlichungstag der Anmeldung: **01.10.2025**
(21) Anmeldenummer: 25166604.6
(22) Anmeldetag: 27.03.2025
(51) Int. Cl.: E03C 1/126, E03C 1/23

(54) **PUSH-UP-GARNITUR**

(30) Priorität: 27.03.2024 DE 202024101526 U
(71) Anmelder: Bilz, Jasmin, 63546 Hammersbach (DE); Bilz, Rocky, 61130 Nidderau (DE); Bilz, Kevin, 63695 Glauburg (DE); Bilz, Enrico, 61130 Nidderau (DE); Bilz, Pierre, 61130 Nidderau (DE)
(72) Erfinder: Bilz, Karl-Heinz, 61130 Nidderau (DE)
(74) Vertreter: Farago-Schauer, Peter Andreas

(57) **Zusammenfassung**

Die Erfindung betrifft ein Push-Up-Garnitur (1) für eine Spülwanne, eine Wanne oder dergleichen, die Folgendes umfasst: ein Abflussrohr (2) mit einer zentralen Längsachse, dessen oberes axiales Ende (4) zum Anbringen an einem Spülwannen- bzw. Wannenboden ausgebildet ist und dessen unteres axiales Ende einen Auslass aufweist, wobei das Abflussrohr (2) einen Fluidkanal zwischen dem oberen axialen Ende (4) und dem unteren axialen Ende aufweist und wobei das Abflussrohr (2) über eine Einengung (3) am unteren axialen Ende verfügt; einen Stopfen (10); ein Abstützelement (7) und ein Push-Up-Ventil (6), das den Stopfen (10) an seinem oberen Ende trägt und den Stopfen (10) in einer Schließposition und in einer Ablaufposition verriegeln kann, wobei der Stopfen (10) in der Schließposition auf dem oberen axialen Ende (4) des Abflussrohrs (2) aufliegt, um die Push-Up-Garnitur (1) zu verschließen, und in der Ablaufposition das obere axiale Ende (4) des Abflussrohrs (2) freigibt, wobei das Push-Up-Ventil (6) mit dem Abstützelement (7) an seinem unteren Ende verbunden ist, das als Gegenlager des Push-Up-Ventils (6) dient, wenn das Push-Up-Ventil (6) durch Druck auf den Stopfen (10) betätigt wird, wobei das Push-Up-Ventil (6) als Einschub für das Abflussrohr (2) ausgebildet ist, so dass es von oben in das Abflussrohr (2) einsetzbar und mit dem Abstützelement (7) auf der Einengung (3) in axialer Richtung gesichert ist, wobei die Einengung (3) das Abstützelement (7) im Abflussrohr (2) so trägt, dass das Push-Up-Ventil (6) beim Betätigen gestützt wird.

## Beschreibung

Die vorliegende Erfindung betrifft eine verbesserte Push-Up-Garnitur für eine Spülwanne, Wanne oder dergleichen.

Push-Up-Garnituren sind entscheidende Komponenten in sanitären Einrichtungen wie Spülwannen, Wannen oder ähnlichen Vorrichtungen. Ihre Hauptfunktion besteht darin, das abfließende Wasser kontrolliert abzuleiten und dabei Feststoffe oder Verunreinigungen zu filtern. Dies geschieht durch den Einsatz von Ventilen, Filterkörben und anderen mechanischen Elementen.

Typischerweise werden Push-Up-Garnituren von oben in die Spülwannen oder Wannen eingesetzt. Sie sind in der Regel so konzipiert, dass sie einfach von oben in das entsprechende Loch im Spülwannenboden eingeführt werden können. Unten sind sie oft an einen Siphon angeschlossen, um einen geruchsfreien Ablauf zu gewährleisten.

Aufgrund der unterschiedlichen Dicken von Spülwannen, Wannen und ähnlichen Vorrichtungen gibt es viele verschiedene Versionen von Push-Up-Garnituren. Diese sind selten anpassbar und müssen aus einer Vielzahl verschiedener Versionen ausgewählt werden, um eine sichere und effiziente Installation in den jeweiligen Umgebungen zu gewährleisten.

Einige Spülwannen und Wannen sind mit Überlaufsystemen ausgestattet, um ein Überlaufen zu verhindern. In solchen Konfigurationen gelangt das Wasser aus dem Überlauf in die Push-Up-Garnitur, was eine spezielle Ausführung erfordert, um diesen zusätzlichen Wasserstrom zu bewältigen.

Push-Up-Garnituren können mit Push-Up-Ventilen ausgestattet sein, die es ermöglichen, den Wasserablauf durch Drücken des Ventils von Hand zu steuern. In der Regel wird durch Drücken des Ventils in die Ablaufposition der Auslass geöffnet und durch erneutes Drücken wieder in die Schließposition gebracht.

Die Bedienung von Push-Up-Garnituren erfolgt in der Regel manuell durch den Benutzer, indem er das Ventil betätigt oder den Überlauf stopft. Bei einigen Modellen können auch technologische Lösungen wie Sensoren oder Fernbedienungen integriert sein.

Aufgrund der Neigung von Abwasserleitungen, mit Haaren und anderen Partikeln verstopft zu werden, besteht ein regelmäßiger Bedarf, Push-Up-Garnituren zu öffnen, um diese Elemente zu entfernen. Dies dient nicht nur der Wartung, sondern auch der Aufrechterhaltung eines reibungslosen Abflusses und der Verhinderung von Verstopfungen. Hier kommt der werkzeugfreie Zugang zu Filterkörben oder Ventilen ins Spiel, um eine einfache und effiziente Reinigung zu ermöglichen.

Die vorliegende Erfindung hat das Ziel, eine verbesserte Push-Up-Garnitur für Spülwannen, Wannen oder ähnliche Vorrichtungen bereitzustellen, die eine effiziente, vielseitige und benutzerfreundliche Entwässerung ermöglicht, wobei sich ein Push-Up-Ventil werkzeuglos in die Push-Up-Garnitur einsetzen und daraus herausnehmen lässt.

Diese Aufgabe wird durch eine Push-Up-Garnitur mit den Merkmalen des Anspruchs 1 gelöst, wonach die Push-Up-Garnitur für eine Spülwanne, eine Wanne oder dergleichen vorgesehen ist.

Vorteilhafte Weiterbildungen der Erfindung sind in den abhängigen Ansprüchen angegeben.

Vorzugsweise verfügt die Push-Up-Garnitur über ein Abflussrohr mit einer zentralen Längsachse, dessen oberes axiales Ende zum Anbringen an einem Spülwannen- bzw. Wannenboden ausgebildet ist und dessen unteres axiales Ende einen Auslass aufweist. Das Abflussrohr verfügt über einen Fluidkanal zwischen dem oberen axialen Ende und dem Auslass. Die Push-Up-Garnitur verfügt über ein Push-Up-Ventil, welches als Einschub für das Abflussrohr ausgebildet ist, so dass es von oben in das Abflussrohr einsetzbar ist. Das Push-Up-Ventil verfügt über einen Feder- und Rastmechanismus, der das Ventil in einer Schließposition und in einer Ablaufposition verriegeln kann. Das Push-Up-Ventil ist mit einem Stopfen ausgestattet, der in der Schließposition auf dem Abflussrohr aufliegt, um die Push-Up-Garnitur zu verschließen, und in einer Ablaufposition den Auslass des Abflussrohrs freigibt. Die Push-Up-Garnitur verfügt vorteilhafterweise über einen Behälter insbesondere für Duftstoffe. Die Push-Up-Garnitur verfügt über ein Abstützelement für den Feder- und Rastmechanismus des Push-Up-Ventils, das als Gegenlager des Push-Up-Ventils dient, wenn der Feder- und Rastmechanismus des Push-Up-Ventils durch Druck auf den Stopfen der Push-Up-Garnitur betätigt wird. Das Abflussrohr verfügt über eine Einengung, die das Abstützelement im Abflussrohr so trägt, dass es beim Betätigen gestützt wird.

Unter Spülwannen, Wannen und dergleichen sollen vorliegend verschiedene Sanitärbehälter, die für die Aufnahme von Flüssigkeiten oder für Reinigungszwecke in Gebäuden verwendet werden, verstanden werden. Dies umfasst unter anderem Wasch- oder Spülwannen in Bädern und Küchen, Badewannen für Badezwecke, Duschen für die Körperreinigung, Spülwannen in Küchen für das Abwaschen von Geschirr, Sitzbadewannen für bequemes Sitzen beim Baden, Whirlpools oder Jacuzzis mit Wasserstrahlen für therapeutische Effekte sowie verschiedene Spülwannen in öffentlichen Einrichtungen. Der Ausdruck bezieht sich auf eine Vielzahl von sanitären Einrichtungen, die in Wohnungen, öffentlichen Gebäuden und gewerblichen Einrichtungen genutzt werden.

Die Push-Up-Garnitur besteht in der Regel aus einem Abflussrohr mit einer zentralen Längsachse. Das obere axiale Ende dieses Abflussrohrs ist in der Regel speziell dafür ausgelegt, am Boden einer Spülwanne, einer Wanne oder einer ähnlichen Vorrichtung befestigt zu werden. Oft ist an diesem oberen Ende ein Kopf des Abflussrohrs als Kragen ausgebildet, der sich eng an den Boden der Spülwanne oder der Wanne anschmiegt, um eine sichere und dichte Befestigung zu gewährleisten.

Das untere axiale Ende des Abflussrohrs verfügt über einen Auslass, durch den in der Regel das aufgenommene Fluid an ein darauf folgendes Abflussrohr weitergeleitet wird. Dieses Abflussrohr ist häufig mit einem Siphon verbunden. Ein Siphon ist in der Regel ein gebogenes Rohrstück in Form eines "S" oder eines "U", das mit Wasser gefüllt ist. Die grobe Funktion des Siphons besteht darin, einen Wasserverschluss zu bilden. Dieser Wasserverschluss verhindert das Aufsteigen von unangenehmen Gerüchen und Gasen aus dem Abflussrohr in den Raum, da das Wasser im Siphon als Barriere fungiert. Gleichzeitig ermöglicht der Siphon den ungehinderten Abfluss von Flüssigkeiten. Wenn Wasser durch das Abflussrohr fließt, wird der Wasserverschluss kurzzeitig aufgehoben und danach wiederhergestellt, wodurch die Geruchsbarriere aufrechterhalten wird.

Die Push-Up-Garnitur verfügt über ein Push-Up-Ventil. Ein Push-Up-Ventil umfasst in bekannter Weise einen Mechanismus, der dazu dient, den Ablauf des Wassers zu steuern. Dieses Push-Up-Ventil ist mit einem Feder- und Rastmechanismus ausgestattet. Der Feder- und Rastmechanismus ermöglicht es dem Push-Up-Ventil, eine von zwei Hauptpositionen zu verriegeln: der Schließposition und der Ablaufposition.

In der Schließposition liegt der Stopfen der Push-Up-Garnitur auf dem Abflussrohr auf, wodurch die Push-Up-Garnitur verschlossen wird. In dieser Position wird der Auslass des Abflussrohrs blockiert, was den Wasserabfluss verhindert.

Um die Push-Up-Garnitur zu öffnen, wird das Push-Up-Ventil üblicherweise manuell betätigt. Durch Drücken des Ventils wird der Feder- und Rastmechanismus des Push-Up-Ventils ausgelöst, wodurch der Stopfen der Push-Up-Garnitur nach oben gedrückt wird und die Ablaufposition erreicht. In dieser Ablaufposition wird der Auslass des Abflussrohrs freigegeben, und das Wasser kann ungehindert abfließen.

Die Bedienung erfolgt daher üblicherweise durch einfaches Drücken des Push-Up-Ventils, was eine bequeme und benutzerfreundliche Möglichkeit bietet, den Wasserablauf in der Push-Up-Garnitur zu steuern.

Der Stopfen der Push-Up-Garnitur hat bevorzugt einen Durchmesser von 4 bis 8 cm, bevorzugt 6 cm.

Das Push-Up-Ventil erfordert ein Abstützelement für den Feder- und Rastmechanismus des Push-Up-Ventils, um eine stabile und funktionale Konstruktion zu gewährleisten. Das Abstützelement für das Push-Up-Ventil spielt eine entscheidende Rolle, indem es als Stützpunkt für den Feder- und Rastmechanismus des Push-Up-Ventils fungiert.

Das Abstützelement für das Push-Up-Ventil ist so angelegt, dass es dem Druck standhält, der beim Betätigen des Push-Up-Ventil auf den Stopfen ausgeübt wird. Bei Druck auf den Stopfen wird der Feder- und Rastmechanismus des Push-Up-Ventils aktiviert, und das Abstützelement mit der Einengung des Abflussrohrs dient als Unterstützung. Diese Unterstützung stellt sicher, dass der Mechanismus reibungslos funktioniert und präzise zwischen der Schließposition und der Ablaufposition wechselt.

In der Praxis bedeutet dies, dass das Abstützelement mit der Einengung des Abflussrohrs als Widerstandspunkt agiert, wenn der Stopfen der Push-Up-Garnitur gedrückt wird. Diese Aktion löst den Feder- und Rastmechanismus des Push-Up-Ventils aus, der dann den Stopfen der Push-Up-Garnitur hebt und die gewünschte Position erreicht. Das Abstützelement mit der Einengung des Abflussrohrs trägt somit dazu bei, die Stabilität und Effizienz des Mechanismus sicherzustellen, wenn das Push-Up-Ventil betätigt wird.

Der Behälter ist bevorzugt so konzipiert, dass er die Möglichkeit bietet, einen Duftstoff oder ein desinfizierendes Material aufzunehmen. Hierbei wird der Behälter bevorzugt als Träger für den Duftstoff oder das Desinfektionsmittel genutzt, um dem abfließenden Wasser eine angenehme Duftnote oder eine hygienische Komponente zufügen zu können.

Das Duftstoff- oder Desinfektionsmittelmaterial im Behälter kann beispielsweise in Form von Gelkapseln, Aromabällen oder anderen sicheren und wasserlöslichen Trägermaterialien vorliegen. Wenn Wasser durch den Behälter fließt, kommt es zumindest teilweise mit dem Inhalt des Behälters in Kontakt. Dadurch wird der Duftstoff aktiviert und/oder das Desinfektionsmittel wird freigesetzt und kann sich mit dem abfließenden Wasser vermischen.

Diese Funktion bietet eine zusätzliche olfaktorische oder hygienische Dimension für das abfließende Wasser. Es schafft somit nicht nur einen funktionalen, sondern auch einen sensorischen Mehrwert für die Push-Up-Garnitur. Die Dosierung des Duftstoffs oder Desinfektionsmittels kann dabei je nach den individuellen Vorlieben oder Anforderungen des Nutzers angepasst werden.

In einer alternativen Ausgestaltung des Behälters in der Push-Up-Garnitur kann beispielsweise ein Filter auch dazu dienen, Feststoffe und Verunreinigungen aus dem abfließenden Wasser zurückzuhalten und zu filtern. Der Behälter agiert dann als eine Art Sieb oder Filter, das größere Partikel, wie Haare, Schmutz oder andere Feststoffe, auffängt, bevor das Wasser das Abflusssystem weiter durchläuft.

Konkret kann hierfür das abfließende Wasser durch den Behälter geführt werden, und währenddessen können festere Partikel im Korb zurückbleiben. Durch diese Funktion wird verhindert, dass diese Partikel in das Abflussrohr gelangen und potenziell Verstopfungen verursachen. Der Behälter ermöglicht somit bei dieser Gestaltung eine effektive Reinigung des abfließenden Wassers und trägt dazu bei, die Funktionalität und den reibungslosen Betrieb der Push-Up-Garnitur aufrechtzuerhalten.

Die regelmäßige Reinigung oder Entleerung des Behälters ist notwendig, um Ansammlungen von Feststoffen zu entfernen und eine optimale Filterleistung sicherzustellen. Diese Funktion des Behälters ist besonders bevorzugt in Sanitäranlagen, in denen Haare, Seifenreste und andere Partikel häufig in das Abwassersystem gelangen können.

Das Abflussrohr hat bevorzugt eine Länge von mindestens 4 cm, vorzugsweise von 7 cm, insbesondere vorzugsweise von 10 cm.

Der Behälter weist bevorzugt einen Außendurchmesser von 2,5 bis 4 cm auf, bevorzugt 3,2 cm.

Gemäß der Erfindung ist das Push-Up-Ventil als Einschub für das Abflussrohr ausgebildet, was bedeutet, dass es von oben in das Abflussrohr eingeführt werden kann. Diese Konstruktion ermöglicht eine einfache Installation und Wartung, da das Push-Up- Ventil direkt von oben in das Abflussrohr eingesetzt werden kann.

Zusätzlich verfügt das Abflussrohr über eine Einengung, die speziell dafür ausgelegt ist, das Abstützelement für das Push-Up-Ventil im Abflussrohr zu tragen. Diese Einengung des Abflussrohrs dient dazu, das Abstützelement für das Push-Up-Ventil zu unterstützen und zu stabilisieren, insbesondere während des Betätigungsvorgangs des Push-Up-Ventils.

Die Konstruktion mit der Einengung des Abflussrohrs gewährleistet, dass das Abstützelement für das Push-Up-Ventil, das für die Funktion des Push-Up-Ventils entscheidend ist, während des Betätigens des Push-Up-Ventils ausreichend gestützt wird. Dies ist wichtig, um einen reibungslosen Betrieb des Mechanismus sicherzustellen und eine zuverlässige Verriegelung in den verschiedenen Positionen, wie der Schließposition und der Ablaufposition, zu gewährleisten.

Zusammengefasst ermöglicht die Ausbildung des Push-Up-Ventils als Einschub und das Vorhandensein einer Einengung des Abflussrohrs im Abflussrohr eine einfache Handhabung, Installation und sichere Funktionalität der Push-Up-Garnitur.

Verschiedene Ausgestaltungen der Einengung im Abflussrohr sind denkbar, um das Abstützelement für das Push-Up-Ventil zu tragen und beim Betätigen des Push-Up-Ventils zu unterstützen. Hier sind einige mögliche Varianten:
1. Verjüngter Steg am unteren Ende: Die Einengung des Abflussrohrs könnte in Form eines verjüngten Stegs am unteren Ende des Fluidkanals ausgebildet sein. Diese Verjüngung dient dazu, das Abstützelement für das Push-Up-Ventil zu stützen und eine unterstützende Struktur zu schaffen.
2. Umlaufende verjüngende Kante: Eine umlaufende, verjüngende Kante entlang des Fluidkanals des Abflussrohrs könnte als Einengung des Abflussrohrs fungieren. Diese Kante könnte das Abstützelement für das Push-Up-Ventil umfassen und es während der Betätigung des Push-Up-Ventils unterstützen.
3. Verlaufender Fluidkanal: Der Fluidkanal selbst könnte sich verjüngen oder eine Form aufweisen, die als Einengung des Abflussrohrs dient. Ein konischer Verlauf oder eine spezifische Kontur des Fluidkanals könnte das Abstützelement für das Push-Up-Ventil im Abflussrohr tragen.
4. Innere Rippen oder Streben: Das Abflussrohr könnte innere Rippen oder Streben entlang des Fluidkanals aufweisen, um eine strukturelle Unterstützung für das Abstützelement für das Push-Up-Ventil zu bieten.
5. Kombination verschiedener Elemente: Es wäre auch möglich, eine Kombination dieser Ansätze zu verwenden, beispielsweise eine umlaufende Kante in Verbindung mit einem verjüngten Steg am unteren Ende oder inneren Rippen.

In der bevorzugten Ausführungsform ist das Abflussrohr kreisringförmig gestaltet. Das bedeutet, dass es die Form eines Kreisrings oder einer ringförmigen Struktur aufweist. Diese Form ist in der Regel zylinderähnlich, wobei der Innen- und Außenrand des Abflussrohrs einen geschlossenen Ring bilden. Alternativ sind auch andere Ausgestaltungen des Abflussrohrs denkbar, die von der Kreisringform abweichen, wie etwa elliptische Formen.

Konkret könnte man sich vorstellen, dass das Abflussrohr die Form eines Hohlzylinders hat, bei dem der Querschnitt einen geschlossenen Ring bildet. Die kreisringförmige Gestaltung ist dabei durch eine bevorzugt kontinuierliche, geschlossene äußere Umfangslinie gekennzeichnet.

Diese Form bietet bestimmte Vorteile, wie beispielsweise eine einfache Handhabung, einen gleichmäßigen Wasserfluss und eine gute Anpassungsfähigkeit an verschiedene Spülwannen- und Wannenböden. Die kreisringförmige Ausführung ermöglicht zudem eine effiziente Integration in unterschiedliche Sanitäranlagen und erleichtert die Installation sowie den Betrieb der Push-Up-Garnitur.

In der bevorzugten Ausführungsform ist das Abflussrohr entlang seiner äußeren Mantelfläche mit einem Gewinde versehen. Das bedeutet, dass entlang des äußeren Umfangs des Abflussrohrs eine schraubenförmige Struktur vorhanden ist. Diese Gewindeausgestaltung ermöglicht eine einfache und sichere Befestigung des Abflussrohrs an verschiedenen Spülwannen-, Wannen- oder vergleichbaren Böden.

Das Gewinde ist bevorzugt ein 1 ¼ Zoll-Gewinde.

Zusätzlich ist in dieser bevorzugten Ausführungsform ein Fixierelement vorgesehen, das von unten auf das Gewinde aufgeschraubt werden kann. Das Fixierelement dient dazu, das Abflussrohr sicher und stabil an der Spülwanne, der Wanne oder einer ähnlichen Struktur zu befestigen. Durch das Aufschrauben des Fixierelements wird das Abflussrohr fest mit dem entsprechenden Boden verbunden.

Das Fixierelement, das von unten auf das Gewinde aufgeschraubt wird, hat bevorzugt einen Außendurchmesser von 5 bis 6 cm, bevorzugt 5,7 cm.

Diese Kombination aus Gewinde am Abflussrohr und aufschraubbarem Fixierelement stellt eine robuste Befestigungsmethode dar, die eine einfache Montage und sicheren Halt gewährleistet. Diese Konfiguration erleichtert zudem die Anpassung an unterschiedliche Dicken von Spülwannen- oder Wannenböden, da das Fixierelement flexibel angepasst werden kann.

In der bevorzugten Ausführungsform wird die Außenseite des Fluidkanals durch die innere Mantelfläche des Abflussrohrs gebildet.

Das Abflussrohr kann über Aussparungen verfügen, die gezielt in der Mantelfläche platziert sind. Diese Aussparungen sind so gestaltet, dass sie eine Fluidverbindung zwischen dem Fluidkanal und beispielsweise einem Überlauf im Außenbereich des Abflussrohrs ermöglichen. Die Anordnung der Aussparungen ist darauf ausgerichtet, dass sie eine effektive Kommunikation zwischen dem Fluidkanal und dem Überlauf herstellen.

Diese Konfiguration ermöglicht einen gezielten Flüssigkeitsfluss zwischen dem Fluidkanal und dem Außenbereich des Abflussrohrs, insbesondere in Bezug auf den Überlauf. Damit wird sichergestellt, dass überschüssiges Fluid, das den Überlauf erreicht, effizient in den Fluidkanal geleitet wird. Diese Ausgestaltung fördert eine zuverlässige Ableitung von Flüssigkeiten und verhindert potenzielle Überlaufprobleme.

In der bevorzugten Ausführungsform haben das kreisringförmige Abflussrohr und der Fluidkanal folgende bevorzugte Maße:
Der Außendurchmesser des Abflussrohrs beträgt bevorzugt zwischen 3 und 6 cm, besonders bevorzugt beträgt der Außendurchmesser des Abflussrohrs 4 cm.

Der Innendurchmesser des Abflussrohrs beträgt bevorzugt zwischen 2,8 und 5,8 cm, besonders bevorzugt beträgt der Innendurchmesser des Abflussrohrs 3,7 cm.

Die Aussparungen in der Mantelfläche des Abflussrohrs können beispielsweise zwischen 1 und 3 cm breit sein, bevorzugt sind die Aussparungen in der Mantelfläche des Abflussrohrs 1 cm breit.

Die Aussparungen in der Mantelfläche des Abflussrohrs können beispielsweise zwischen 1 und 3 cm hoch sein, bevorzugt sind die Aussparungen in der Mantelfläche des Abflussrohrs 2 cm hoch.

Die Aussparungen sind bevorzugt zwischen 2 und 4 cm vom oberen Rand des Abflussrohrs entfernt nach unten angeordnet.

Diese Maße sind als Beispiele zu verstehen und können je nach den spezifischen Anforderungen, Designpräferenzen und funktionellen Erfordernissen der Push-Up-Garnitur variieren. Sie dienen dazu, die Struktur und Funktion des kreisringförmigen Abflussrohrs mit Fluidkanal und Aussparungen in der bevorzugten Ausführungsform zu veranschaulichen.

In der bevorzugten Ausführungsform der Push-Up-Garnitur ist der Stopfen der Push-Up-Garnitur gestaltet, um werkzeugfrei abnehmbar zu sein, um einen unkomplizierten Zugang zum Behälter zu ermöglichen. Dies bedeutet, dass keine speziellen Werkzeuge benötigt werden, um den Behälter zu öffnen. Stattdessen erfolgt die Öffnung des Behälters für Duftstoffe auf eine einfache und bequeme Weise, um einen schnellen Zugriff auf den Behälter für Reinigungs- und/oder Wartungszwecke zu gewährleisten.

Eine mögliche Ausgestaltung könnte beinhalten, dass der Behälter beispielsweise durch einfaches Drehen, Ziehen oder Drücken geöffnet werden kann, ohne dass dabei zusätzliche Werkzeuge erforderlich sind. Dies erleichtert dem Benutzer die Handhabung und ermöglicht eine zeitsparende Wartung der Push-Up-Garnitur. Der werkzeugfreie Mechanismus trägt dazu bei, das Einbringen eines Duftstoffes und/oder den Reinigungsprozess effizienter zu gestalten und den Bedienungskomfort für den Anwender zu verbessern.

In der bevorzugten Ausführungsform ist der Stopfen der Push-Up-Garnitur mittels eines Gewindes oder eines Rastmechanismus mit dem Behälter verbunden. Diese Gestaltung ermöglicht eine einfache und sichere Verbindung des Stopfens der Push-Up-Garnitur mit dem Behälter, um eine zuverlässige Abdeckung und Abdichtung zu gewährleisten.

Beispielsweise kann der Stopfen der Push-Up-Garnitur durch eine Drehbewegung mittels Gewinde oder durch ein Rastsystem mit dem Behälter verbunden werden. Der gewählte Mechanismus, sei es ein Gewinde oder ein Rastmechanismus, trägt dazu bei, den Stopfen der Push-Up-Garnitur sicher zu fixieren und eine stabile Verbindung zwischen dem Push-Up-Ventil und dem Behälter herzustellen.

Die werkzeugfreie Verbindung des Stopfens der Push-Up-Garnitur mit dem Behälter erleichtert den Benutzern die Handhabung der Push-Up-Garnitur und ermöglicht einen einfachen Zugang zum Behälter für das Einbringen eines Duftstoffes und/oder für Reinigungs- und Wartungszwecke.

In der bevorzugten Ausführungsform ist der Behälter so positioniert, dass er sich zwischen dem Stopfen der Push-Up-Garnitur und dem Feder- und Rastmechanismus des Push-Up-Ventils befindet. Diese Anordnung schafft eine kompakte Struktur, die eine effiziente Nutzung des vorhandenen Raums ermöglicht.

Durch diese Platzierung wird der verfügbare Raum optimal ausgenutzt. Diese kompakte Anordnung ist besonders vorteilhaft in begrenzten Raumverhältnissen, wie sie in Badewannen oder Spülwannen häufig vorkommen.

Die geschickte Positionierung des Behälters trägt zur Platzersparnis bei und ermöglicht gleichzeitig einen effizienten Einsatz der Push-Up-Garnitur. Dadurch wird die Gesamtfunktionalität der Push-Up-Garnitur verbessert, ohne dabei unnötigen Raum in Anspruch zu nehmen.

In der bevorzugten Ausführungsform fungiert der Stopfen der Push-Up-Garnitur gleichzeitig als Stopfen des Behälters für Duftstoffe. Das bedeutet, dass der Stopfen der Push-Up-Garnitur sowohl die Funktion des Stopfens des Push-Up-Ventils als auch die des Stopfens des Behälters für Duftstoffe übernimmt.

Diese Ausgestaltung bietet den Vorteil einer platzsparenden Konstruktion, indem der Stopfen der Push-Up-Garnitur eine doppelte Funktion erfüllt. Er sichert nicht nur den Feder- und Rastmechanismus des Push-Up-Ventils, sondern dient auch als Abdeckung für den Behälter. Diese Integration minimiert die Anzahl der benötigten Bauteile und trägt zur Schaffung einer kompakten Push-Up-Garnitur bei.

Die Dualfunktion des Stopfens erleichtert zudem den Zugang zum Behälter für das Einbringen eines Duftstoffes und/oder für Reinigungs- und Wartungszwecke, da der Stopfen werkzeugfrei geöffnet werden kann. Dies fördert die Benutzerfreundlichkeit und trägt zur Effizienz der Push-Up-Garnitur bei.

In der bevorzugten Ausführungsform ist das Push-Up-Ventil mit einem Einstellelement ausgestattet. Dieses Einstellelement ermöglicht die individuelle Anpassung der Distanz zwischen der Schließposition und der Ablaufposition. Auf diese Weise können Benutzer die Push-Up-Garnitur nach ihren spezifischen Anforderungen oder Präferenzen einstellen.

Das Einstellelement bietet in dieser Gestaltung eine variable Einstellung der Position, indem sich das Push-Up-Ventil zwischen der geschlossenen und der geöffneten Position befindet. Benutzer können bevorzugt die Ablaufgeschwindigkeit und/oder den Öffnungsgrad anpassen, um den Push-Up-Garnitur-Betrieb gemäß ihren individuellen Bedürfnissen zu optimieren.

Diese Funktion ermöglicht eine flexible Anpassung der Push-Up-Garnitur an unterschiedliche Wasserströme oder Nutzungspräferenzen, wodurch eine benutzerdefinierte Kontrolle über den Ablaufprozess erreicht wird.

In einer bevorzugten Ausführungsform ist der Behälter so gestaltet, dass ablaufende Fluide durch ihn hindurch geleitet werden. Diese Ausgestaltung ermöglicht eine effektive Filtration und effektives Auffangen von Feststoffen und/oder Verunreinigungen im ablaufenden Wasser.

Der Behälter ist bevorzugt darauf ausgerichtet, dass die abfließenden Fluide ihn durchdringen, während er gleichzeitig Feststoffe oder Verunreinigungen zurückhält. Dies gewährleistet eine verbesserte Wasserqualität und verhindert, dass Partikel oder Schmutz in das Abwassersystem gelangen. Die Struktur des Behälters ist so konzipiert, dass sie eine wirksame Barriere für unerwünschte Substanzen bildet, während sie den ungehinderten Durchfluss des Wassers ermöglicht.

Die Funktion des Behälters für Duftstoffe trägt dazu bei, die Lebensdauer und Effizienz der Push-Up-Garnitur zu erhöhen, indem sie eine zuverlässige Filtration von Feststoffen und Verunreinigungen gewährleistet.

In einer bevorzugten Ausführungsform kann der Behälter zusätzlich mit einer Dichtung ausgestattet sein, die dazu dient, abfließendes Wasser am oberen Ende des Abflussrohrs gezielt in den Behälter zu leiten. Diese Dichtung ist bevorzugt so positioniert, dass sie eine effektive Abdichtung zwischen dem Abflussrohr und dem Behälter gewährleistet.

Die Dichtung ermöglicht es, dass das ablaufende Wasser am oberen Ende des Abflussrohrs in den Behälter geleitet wird, bevor es in den Ablaufkanal abfließt. Durch diese gezielte Leitung des Wassers in den Behälter wird eine verbesserte Filtration erreicht, da Feststoffe und Verunreinigungen effizienter im Behälter zurückgehalten werden. Vom Behälter läuft dann das Wasser bei dieser Gestaltung bevorzugt erst stromabwärts in den Fluidkanal.

Diese zusätzliche Dichtung trägt dazu bei, die Effektivität der Filtration im Behälter zu optimieren, so dass keine unerwünschten Partikel am Behälter vorbeiströmen.

In einer bevorzugten Ausführungsform weist die Push-Up-Garnitur eine Einrichtung auf, die dazu dient, eine stückige wasserlösliche Substanz aufzunehmen und festzuhalten. Diese Substanz kann verschiedene Eigenschaften haben; sie kann zum Beispiel ein Antiseptikum, ein keimabtötendes Mittel, eine antibakterielle und/oder fungizide Substanz, ein Deodorant, ein Duftstoff, ein Parfüm, ein Reinigungsmittel oder eine andere wasserlösliche Substanz oder ein Gemisch dieser genannten Substanzen sein.

Die Einrichtung ist bevorzugt so gestaltet, dass sie die stückige wasserlösliche Substanz sicher aufnimmt und festhält, während gleichzeitig eine gezielte Freisetzung in das abfließende Wasser ermöglicht wird. Diese Ausgestaltung bietet die Möglichkeit, das ablaufende Wasser mit zusätzlichen Eigenschaften zu versehen, wie etwa antibakteriellen oder aromatischen Wirkungen, um die hygienischen Bedingungen oder den Duft in der Umgebung zu verbessern.

Die Einrichtung kann beispielsweise als separater Behälter innerhalb der Push-Up-Garnitur angeordnet sein und eine gezielte Freisetzung der stückigen wasserlöslichen Substanz durch spezifische Öffnungen oder Kanäle ermöglichen. Dies trägt dazu bei, dass die ablaufende Flüssigkeit angereichert wird und spezifische Zusatzfunktionen erfüllen kann, die über die reine Filtration hinausgehen.

In einer Ausführungsform weist der Behälter mindestens eine entlang der Haupterstreckungsachse offene Wandung auf. Dies bedeutet, dass entlang der Haupterstreckungsachse des Behälters für Duftstoffe eine offene Struktur vorliegt, die eine gezielte Interaktion mit der umgebenden Flüssigkeit ermöglicht.

Die offene Wandung kann beispielsweise durch Aussparungen, Gitterstrukturen oder perforierte Abschnitte gebildet werden. Diese Ausgestaltung erlaubt einen ungehinderten Durchfluss der ablaufenden Flüssigkeit durch den Behälter und/oder die Einrichtung, während gleichzeitig Feststoffe oder Substanzen zurückgehalten werden.

Die offene Wandung entlang der Haupterstreckungsachse fördert eine effiziente Filtration und ermöglicht die gezielte Freisetzung der stückigen wasserlöslichen Substanz in das ablaufende Wasser. Dies trägt dazu bei, dass die gewünschten Zusatzeigenschaften der Substanz wirksam genutzt werden können, ohne den normalen Ablaufprozess zu beeinträchtigen.

Es folgt eine Beschreibung von Ausführungsbeispielen anhand der Zeichnungen. Darin zeigen:
Figur 1 eine perspektivische Explosionsdarstellung einer Push-Up-Garnitur eines ersten Ausführungsbeispiels in einem auseinandergebauten Zustand;
Figur 2 eine Seitenansicht der Push-Up-Garnitur der Fig. 1 in einem auseinandergebauten Zustand;
Figur 3 eine Seitenansicht der Push-Up-Garnitur der Fig. 1 im zusammengebauten, aber offenen Zustand; und
Figur 4 eine Seitenansicht der Push-Up-Garnitur von Fig. 1 im zusammengebauten, aber geschlossenen Zustand.

Figur 1 zeigt eine Push-Up-Garnitur 1 für eine Spülwanne 5, eine Wanne oder dergleichen. Im unteren Bildrand ist ein Abflussrohr 2 mit einer zentralen Längsachse dargestellt, dessen oberes axiales Ende zum Anbringen an einem Spülwannen- bzw. Wannenboden ausgebildet ist. Das obere Ende des Abflussrohrs 2 verfügt über einen Kopf 4, welcher in diesem Ausführungsbeispiel als Kragen ausgebildet ist, der dazu bestimmt ist, sich eng an den Boden der Spülwanne 5 oder der Wanne anzuschmiegen, um eine sichere und dichte Befestigung zu gewährleisten.

Die Push-Up-Garnitur 1 verfügt über ein Push-Up-Ventil 6 mit einem Feder- und Rastmechanismus, der einen Stopfen 10 der Push-Up-Garnitur 1 in einer Schließposition und in einer Ablaufposition verriegeln kann.

Der Stopfen 10 der Push-Up-Garnitur verfügt vorzugsweise über eine Dichtung 11, die in der Schließposition auf dem Kopf 4 des Abflussrohrs 2 aufliegt, um die Push-Up-Garnitur 1 zu verschließen.

Das Push-Up-Ventil 6 ist in bekannter Weise ausgebildet und verfügt über einen Körper 17, der zur Aufnahme einer axial wirkenden Feder 18 des Push-Up-Ventils 6 ausgebildet ist, wobei die axial wirkende Feder 18 ein bewegliches Teil 19 des Push-Up-Ventils 6 in axialer Richtung nach oben beaufschlagt, um den Stopfen 10 in die Ablaufposition zu überführen, wobei das Push-Up-Ventil 6 weiter in seinem Körper 17 über einen Federrastmechanismus verfügt, der ausgebildet ist, den Stopfen 10 in der Schließposition zu halten.

Die Push-Up-Garnitur 1 verfügt vorzugsweise über einen Behälter 8, der so konzipiert ist, dass er die Möglichkeit bietet, beispielsweise einen Duftstoff oder ein desinfizierendes Material aufzunehmen. Vorzugsweise ist der Behälter 8 zwischen dem Stopfen 10 und dem Push-Up-Ventil 6 angeordnet und verbindet den Stopfen 10 mit dem Push-Up-Ventil 6. Weiter bevorzugt kann die Verbindung des Push-Up-Ventils 6 mit dem Behälter 8 lösbar ausgebildet sein, beispielsweise als eine Gewindeverbindung. Allerdings ist auch eine direkte Verbindung des Stopfens 10 mit dem Push-Up-Ventil 6 denkbar.

Der Behälter 8 verfügt bevorzugt über ein Außengewinde 9, über welches er lösbar mit einem Innengewinde 12 des Stopfens 10 der Push-Up-Garnitur 1 verbindbar ist. Das Push-Up-Ventil 6 ist am unteren Ende mit einem Abstützelement 7 für das Push-Up-Ventil 6 verbunden, welches in diesem Ausführungsbeispiel mittels eines Befestigungsabschnitts 14 mit einem Körper 17 des Push-Up-Ventils 6 verbunden ist. Vorteilhafterweise ist der Befestigungsabschnitt 14 des Abstützelements 7 lösbar mit dem Körper 17 des Push-Up-Ventils 6 verbunden, so dass das Abstützelement 7 leicht austauschbar ist, um das Push-Up-Ventil 6 an Abflussröhren 2 mit verschiedenen Abmessungen / Durchmessern anzupassen. Weiter bevorzugt ist diese Verbindung werkzeuglos lösbar. In der bevorzugten Ausführungsform ist die Verbindung als Gewinde 16 des Push-Up-Ventils 6 ausgebildet, das den Körper 17 schraubend mit einem komplementären Abschnitt des Abstützelements 7 verbindet.

Das Push-Up-Ventil 6 und der Behälter 8, soweit vorhanden, haben selbstverständlich kleinere Abmessungen / Durchmesser als das Abflussrohr 8, so dass durch den einfachen (vorzugsweise werkzeuglosen) Austausch des Abstützelements 7 und/oder des Stopfens 10 das erfindungsgemäße Push-Up-Ventil 6 mit unterschiedlichen Abflussröhren einsetzbar ist.

In dieser Darstellung ist ein Anschlag 20 des Push-Up-Ventils 6 dargestellt, der eine Auf- und Ab-Bewegung des Push-Up-Ventils 6 begrenzt und/oder einstellt. Oberhalb desselben ist das bewegliche Teil 19 des Push-Up-Ventils 7 dargestellt, das in einer Führungsrille 21 gleiten kann.

Der Behälter 8 verfügt vorzugsweise als Öffnungen über mehrere Schlitze 13, um ablaufende Fluide hindurchleiten zu können und um den Duftstoff oder das desinfizierende Material abzugeben.

Zur sicheren Positionierung des Behälters 8 im Fluidkanal des Abflussrohrs 2 verfügt der Behälter 8 in dieser Ausgestaltung über Führungsflügel 15.

In der Seitenansicht gemäß Fig. 2 der Push-Up-Garnitur 1 aus Fig. 1 ist das Push-Up-Ventil 6 über dem rohrförmig ausgebildeten Abflussrohr 2 positioniert. Die Push-Up-Garnitur 1 ist so konzipiert, dass das Push-Up-Ventil 6 von oben in das Abflussrohr 2 eingesetzt werden kann. Das obere axiale Ende des Abflussrohrs 2 ist speziell für die Befestigung am Boden einer Spülwanne 5, einer Wanne oder Ähnlichem ausgebildet. Der Kopf 4 des Abflussrohrs am oberen axialen Ende des Abflussrohrs 2 liegt eng an, um eine sichere und dichte Befestigung zu gewährleisten.

In Fig. 2 ist ebenfalls das Gewinde 22 entlang der äußeren Mantelfläche des Abflussrohrs 4 dargestellt. Auf das Gewinde 22 ist ein Fixierelement 23 für das Abflussrohr 4 aufgeschraubt, welches im fertig montierten Zustand von unten an der Wanne 5 anliegt. Das Fixierelement 23 dient dazu, das Abflussrohr 4 sicher und stabil an der Spülwanne 5 zu befestigen. Die Aussparungen 24 des Abflussrohrs 4 sind derart positioniert, dass diese eine Fluidverbindung von einem Überlauf 25 der Spülwanne 5 ermöglichen.

Im unteren Bereich des Abflussrohrs 2 ist ein verjüngter Steg als Einengung 3 des Abflussrohrs 2 ausgebildet. Dieser dient als Stütze für das Abstützelement 7 für das Push-Up-Ventil 6. Die Einengung 3 kann umlaufend oder mit Unterbrechungen an der inneren Mantelfläche des Abflussrohrs 3 ausgebildet werden.

Die Stützung des Push-Up-Ventils 6 auf der Einengung 3 erlaubt eine einfache werkzeuglose Entnahme und den einfachen werkzeuglosen Einsatz des Push-Up-Ventils 6 in das Abflussrohrs 2 und vermeidet auch weitere Vorgänge wie das Abschrauben oder Anschrauben des Push-Up-Ventils 6 für die Entnahme bzw. Einsatz in das Abflussrohr 2. Somit wird eine Reinigung des Push-Up-Ventils 6, um Verunreinigungen wie etwa Haare, Essenreste oder dergleichen zu entfernen, erheblich erleichtert.

In Fig. 3, dem zusammengebauten Zustand der Push-Up-Garnitur 1 der Figuren 1 und 2, ist deutlich erkennbar, wie das Abstützelement für das Push-Up-Ventil 7 auf der Einengung 3 des Abflussrohrs 2 aufliegt. Das Push-Up-Ventil 6 befindet sich in der Ablaufposition, der Stopfen 10 der Push-Up-Garnitur 1 ist entsprechend geöffnet und der Auslass des Abflussrohrs 2 ist freigegeben. Diese Position ermöglicht einen Ablauf von Flüssigkeiten.

Die Einengung 3 des Abflussrohrs 2, hier als verjüngter Steg am unteren Ende des Abflussrohrs 2 ausgeführt, trägt das Abstützelement 7 für das Push-Up-Ventil 6 und gewährleistet eine stabile Unterstützung beim Betätigen des Push-Up-Ventils 6 in Richtung des schwarzen Pfeils über dem Stopfen 10. Der Stopfen 10, der in der Fig. 3 in der Ablaufposition dargestellt ist, ermöglicht einen ungehinderten Abfluss von Fluiden aus der Spülwanne oder Wanne 5.

In Fig. 4 ist der geschlossene Zustand der Push-Up-Garnitur 1 der vorherigen Figuren dargestellt. Das Push-Up-Ventil 6 befindet sich in der Schließposition, wodurch der Stopfen 10 der Push-Up-Garnitur 1 fest auf dem Kopf 4 des Abflussrohrs 2 aufliegt. Die Dichtung 11, die sich am Stopfen 10 der Push-Up-Garnitur 1 befindet, gewährleistet eine sichere Abdichtung und verschließt die Push-Up-Garnitur 1, um ein unkontrolliertes Austreten von Flüssigkeiten zu verhindern.

Das Abstützelement 7 für das Push-Up-Ventil 6 ruht weiterhin auf der Einengung 3 des Abflussrohrs 2 am unteren Ende des Abflussrohrs 2. Diese Konfiguration sorgt für eine stabile Positionierung des Push-Up-Ventils 6 und trägt dazu bei, den geschlossenen Zustand der Push-Up-Garnitur 1 aufrechtzuerhalten.

Die geschlossene Position gewährleistet, dass die Push-Up-Garnitur 1 effektiv versiegelt ist, um ein unbeabsichtigtes Austreten von Flüssigkeiten zu verhindern. Dies ist besonders wichtig, wenn die Wanne 5 mit Wasser gefüllt ist und eine Abdichtung erforderlich ist, um den Wasserstand zu halten.

### Bezugszeichenliste

- 1: Push-Up-Garnitur
- 2: Abflussrohr
- 3: Einengung des Abflussrohrs
- 4: Kopf des Abflussrohrs
- 5: Spülwanne
- 6: Push-Up-Ventil
- 7: Abstützelement für das Push-Up-Ventil
- 8: Behälter
- 9: Außengewinde des Behälters
- 10: Stopfen der Push-Up-Garnitur
- 11: Dichtung des Stopfens
- 12: Innengewinde des Stopfens
- 13: Schlitze des Behälters
- 14: Befestigungsabschnitt für das Push-Up-Ventil
- 15: Führungsflügel des Behälters
- 16: Gewinde des Push-Up-Ventils
- 17: Körper des Push-Up-Ventils
- 18: Feder des Push-Up-Ventils
- 19: bewegliches Teil des Push-Up-Ventils
- 20: Anschlag des Push-Up-Ventils
- 21: Führungsrille des Push-Up-Ventils
- 22: Gewinde des Abflussrohrs
- 23: Fixierelement für das Abflussrohr
- 24: Aussparungen des Abflussrohrs
- 25: Überlauf einer Wanne

## Patentansprüche

1. Push-Up-Garnitur (1) für eine Spülwanne, eine Wanne oder dergleichen, die Folgendes umfasst:
ein Abflussrohr (2) mit einer zentralen Längsachse, dessen oberes axiales Ende (4) zum Anbringen an einem Spülwannen- bzw. Wannenboden ausgebildet ist und dessen unteres axiales Ende einen Auslass aufweist, wobei das Abflussrohr (2) einen Fluidkanal zwischen dem oberen axialen Ende (4) und dem unteren axialen Ende aufweist und wobei das Abflussrohr (2) über eine Einengung (3) am unteren axialen Ende verfügt;
einen Stopfen (10);
ein Abstützelement (7) und
ein Push-Up-Ventil (6), das den Stopfen (10) an seinem oberen Ende trägt und den Stopfen (10) in einer Schließposition und in einer Ablaufposition verriegeln kann, wobei der Stopfen (10) in der Schließposition auf dem oberen axialen Ende (4) des Abflussrohrs (2) aufliegt, um die Push-Up-Garnitur (1) zu verschließen, und in der Ablaufposition das obere axiale Ende (4) des Abflussrohrs (2) freigibt,
wobei das Push-Up-Ventil (6) mit dem Abstützelement (7) an seinem unteren Ende verbunden ist, das als Gegenlager des Push-Up-Ventils (6) dient, wenn das Push-Up-Ventil (6) durch Druck auf den Stopfen (10) betätigt wird,
wobei das Push-Up-Ventil (6) als Einschub für das Abflussrohr (2) ausgebildet ist, so dass es von oben in das Abflussrohr (2) einsetzbar und mit dem Abstützelement (7) auf der Einengung (3) in axialer Richtung gesichert ist, wobei die Einengung (3) das Abstützelement (7) im Abflussrohr (2) so trägt, dass das Push-Up-Ventil (6) beim Betätigen gestützt wird.

2. Push-Up-Garnitur (1) nach Anspruch 1, die weiterhin über einen Behälter (8) insbesondere für Duftstoffe verfügt, wobei der Behälter (8) zwischen Stopfen (10) und dem Push-Up-Ventil (6) angeordnet ist.

3. Push-Up-Garnitur (1) nach Anspruch 1 oder 2, wobei das Abflussrohr (2), das Abstützelement (7) und der Stopfen (10) kreisringförmig sind.

4. Push-Up-Garnitur (1) nach einem oder mehreren der voranstehenden Ansprüche, wobei das Abflussrohr (2) entlang einer äußeren Mantelfläche über ein Gewinde (22) verfügt; und wobei das Abflussrohr (2) über ein Fixierelement (23) verfügt, welches von unten auf das Gewinde aufschraubbar ist, um das Abflussrohr (2) an der Spülwanne, der Wanne oder dergleichen zu befestigen.

5. Push-Up-Garnitur (1) nach einem oder mehreren der voranstehenden Ansprüche, wobei die Außenseite des Fluidkanals durch die innere Mantelfläche des Abflussrohrs (2) gebildet wird; und wobei das Abflussrohr (2) über Aussparungen (24) verfügt, die in die Mantelfläche des Abflussrohrs (2) eingebracht sind, um eine Fluidverbindung zwischen dem Fluidkanal und einem Überlauf (25) im Außenbereich des Abflussrohrs (2) zu schaffen, wobei vorzugsweise die Aussparungen (24) derart positioniert sind, dass der Fluidkanal eine Fluidverbindung für Fluide aus einem Überlauf (25) der Spülwanne, der Wanne oder dergleichen ermöglicht.

6. Push-Up-Garnitur (1) nach einem oder mehreren der voranstehenden Ansprüche, wobei die Einengung (3) des Abflussrohrs (2) als Vorsprung innerhalb des Fluidkanals in dem Abflussrohr (2) ausgebildet ist, der das Push-Up-Ventil (6) über das Abstützelement (7) trägt.

7. Push-Up-Garnitur (1) nach einem oder mehreren der voranstehenden Ansprüche 2 bis 6, wobei der Behälter (8) für Duftstoffe werkzeugfrei zu öffnen ist, um einen einfachen Zugang zum Behälter, beispielsweise zur Einbringung eines Duftstoffes und/oder für Reinigungs- und/oder Wartungszwecke, zu ermöglichen.

8. Push-Up-Garnitur (1) nach einem oder mehreren der voranstehenden Ansprüche 2 bis 7, wobei der Behälter (8) mittels eines Gewindes oder eines Rastmechanismus mit dem Stopfen (10) verbunden ist, wobei der Behälter (8) vorzugsweise mit einem Außengewinde (9) und der Stopfen (10) mit einem Innengewinde (12) versehen ist.

9. Push-Up-Garnitur (1) nach einem oder mehreren der voranstehenden Ansprüche 2 bis 8, wobei der Behälter (8) mit Schlitzen (13) in seiner axialen Richtung und/oder mit Führungsflügeln (15) in seiner axialen Richtung ausgestattet ist, wobei die Führungsflügel (15) für die Führung des Behälters (8) entlang des Abflussrohrs (2) ausgebildet sind.

10. Push-Up-Garnitur (1) nach einem oder mehreren der voranstehenden Ansprüche, wobei der Stopfen (10) mit einer Dichtung (10) ausgebildet ist, um den Stopfen (10) in der Schließposition auf dem oberen Ende (4) des Abflussrohrs (2) abzudichten; und/oder
wobei das Abstützelement (7) mit einem Befestigungsabschnitt (14) ausgestattet ist, der mit dem Push-Up-Ventil (6) lösbar verbunden werden kann, wobei vorzugsweise die lösbare Verbindung als Schraubverbindung (16) ausgebildet ist.

11. Push-Up-Garnitur (1) nach einem oder mehreren der voranstehenden Ansprüche, wobei das Push-Up-Ventil (6) über einen Körper (17) verfügt, der zur Aufnahme der axial wirkenden Feder (18) des Push-Up-Ventils (6) ausgebildet ist, wobei die axial wirkende Feder (18) ein bewegliches Teil (19) des Push-Up-Ventils (6) in axialer Richtung nach oben beaufschlagt, um den Stopfen (10) in die Ablaufposition zu überführen, wobei das Push-Up-Ventil (6) weiterhin in seinem Körper (17) über einen Federrastmechanismus verfügt, der ausgebildet ist, um den Stopfen (10) in der Schließposition zu halten.

12. Push-Up-Garnitur (1) nach einem oder mehreren der voranstehenden Ansprüche, wobei das Push-Up-Ventil (6) über ein Einstellelement (20) verfügt, das es ermöglicht, die Distanz zwischen der Schließposition und der Ablaufposition einzustellen, um eine individuelle Anpassung an die Anforderungen oder Präferenzen zu ermöglichen.

13. Push-Up-Garnitur (1) nach einem oder mehreren der voranstehenden Ansprüche 2 bis 12, wobei der Behälter (8) dazu ausgebildet ist, dass ablaufende Fluide durch den Behälter (8) geleitet werden, wodurch eine Filtration und ein Auffangen von Feststoffen und/oder Verunreinigungen gewährleistet wird.

14. Push-Up-Garnitur (1) nach einem oder mehreren der voranstehenden Ansprüche 2 bis 13, wobei der Behälter (8) zum Aufnehmen und Festhalten einer stückigen wasserlöslichen Substanz ausgebildet ist, die ein Antiseptikum, ein keimabtötendes Mittel, eine antibakterielle und/oder fungizide Substanz, ein Deodorant, ein Duftstoff, ein Parfüm, ein Reinigungsmittel oder eine andere wasserlösliche Substanz oder ein Gemisch der vorgenannten Substanzen ist oder enthält.

15. Push-Up-Garnitur (1) nach einem oder mehreren der voranstehenden Ansprüche, wobei das Abflussrohr (2) eine Länge von mindestens 4 cm, vorzugsweise von 7 cm, insbesondere vorzugsweise von 10 cm, hat; und/oder
wobei das Abflussrohr (2) einen Außendurchmesser von 41,9 mm hat; und/oder
wobei die Aussparungen (24) 2,95 cm vom oberen Rand des Abflussrohrs (2) entfernt nach unten angeordnet sind; und/oder
wobei die Aussparungen (24) eine Breite von 2 cm und eine Höhe von 1 cm haben; und/oder
wobei das Gewinde (22) ein 1 ¼ Zoll-Gewinde ist; und/oder
wobei das Fixierelement (24) einen Außendurchmesser von 5,7 cm hat; und/oder
der Behälter (8) einen Außendurchmesser von 3,2 cm hat; und/oder
wobei der Fluidkanal einen Innendurchmesser von 3,7 cm hat; und/oder
wobei der Stopfen (10) einen Durchmesser von 6 cm hat.
